# FASCICULE DE BREVET EUROPEEN

(11) **EP 1 408 461 B1**
(45) Date de publication et mention de la délivrance du brevet: **06.02.2008**
(21) Numéro de dépôt: 03360114.7
(22) Date de dépôt: 07.10.2003
(51) Int. Cl.: G07F 13/10

(54) **Système de convoyage de gobelets dans un automate de distribution de boissons**
Fördersystem für Becher in einem Getränkeautomat
Cup conveying system in an automatic vending machine for drinks

(30) Priorité: 08.10.2002 FR 0212502
(43) Date de publication de la demande: 14.04.2004
(73) Titulaire: Jenner, Ernest, 83580 Gassin (FR)
(72) Inventeur: Jenner, Ernest, 83580 Gassin (FR)
(74) Mandataire: Merckling, Norbert

(56) Documents cités:
- GB-A- 2 217 698
- GB-A- 2 254 319
- US-A- 3 805 999
- US-A- 4 456 148
- US-A- 4 632 274

## Description

La présente invention a trait à un système de convoyage de gobelets dans une machine automatique de distribution de boissons comportant des empilements de gobelets correspondant chacun à l'une des boissons disponibles dans la machine. Elle concerne plus précisément les distributeurs de gobelets dont le contenu granuleux ou pulvérulent n'est pas operculé.

Lorsque l'utilisateur de la machine effectue sa sélection, un gobelet correspondant à celle-ci doit être véhiculé vers un espace accessible depuis l'extérieur de la machine, la préparation finale de la boisson ayant en général lieu dans cette zone. L'utilisateur n'a ensuite plus qu'à se saisir du gobelet rempli de la boisson choisie.

Dans les machines connues, les empilements de gobelets correspondant aux différentes boissons proposées sont en général disposés dans une tourelle rotative susceptible de pivoter suite à la commande de l'utilisateur, de façon à positionner l'empilement correspondant au choix face à un unique dispositif d'extraction d'un gobelet. Une telle solution implique une gestion précise des positionnements angulaires de la tourelle, entraînant notamment une mesure rigoureuse des écarts angulaires parcourus. Cette mesure est réalisée par des moyens électroniques complexes qui forment le coeur du système de pilotage.

Outre un coût non négligeable, la complexité du système peut avoir des répercussions sur la fiabilité globale de la machine, et par conséquent se traduire par la nécessité d'organiser une maintenance. Du point de vue du constructeur de la machine, dont l'objectif est, bien entendu, d'en vendre une quantité maximale à des clients disséminés sur un territoire qui peut s'avérer vaste, un tel manque de fiabilité, quelle qu'en soit la cause, peut générer des surcoûts non négligeables.

On connaît également, par l'intermédiaire du document GB 2 254 319, un système de convoyage de gobelets dans un automate de distribution de boissons comportant des empilements de gobelets correspondant chacun à une boisson disponible. Le système de convoyage est prévu pour véhiculer un gobelet vers un espace accessible depuis l'extérieur de l'automate en réponse à une sélection opérée par l'utilisateur. Chaque empilement est positionné de manière fixe par rapport à l'automate.

Un dispositif d'extraction de gobelets propre à chaque empilement surmonte un plateau horizontal fixe d'axe parallèle à l'axe des empilements, positionné pour réceptionner chaque gobelet libéré. Le système de convoyage comporte également un bras entraînant le gobelet jusqu'à l'espace accessible par l'utilisateur.

Ce système est sujet à des dysfonctionnements dans la mesure où le gobelet, poussé sur une surface fixe par un bras, se déplace par glissement sur ladite surface fixe. Les frottements doivent, par conséquent, être bien maîtrisés. Il convient également de contrôler avec précision la vitesse du bras venant en contact avec le gobelet, de même que sa position angulaire d'arrêt.

Le document GB 2 217 698 divulgue aussi un système de convoyage de gobelets à empilement fixe, surmontant un plateau rotatif entraîné en rotation suivant une course angulaire permettant à chaque gobelet d'être véhiculé vers un espace accessible par l'utilisateur. Un tel système implique la gestion et le pilotage de chaque déplacement angulaire.

L'objectif de la présente invention est d'éviter la complexité d'un tel système de pilotage. Au contraire, la conception propre à ladite invention se caractérise par une grande simplicité. Le système imaginé, basé sur un nombre réduit d'éléments, s'avère au surplus robuste, et son fonctionnement est par conséquent d'une très grande fiabilité.

Le système de convoyage de gobelets de l'invention, comporte classiquement des empilements de gobelets correspondant chacun à une des boissons disponibles, et prévu pour véhiculer un gobelet vers un espace accessible depuis l'extérieur de l'automate en réponse à une sélection opérée par l'utilisateur. Chaque empilement de gobelets, positionné de manière fixe par rapport à l'automate, comporte également un dispositif propre d'extraction de gobelet, surmontant un plateau horizontal rotatif autour d'un axe parallèle à l'axe des empilements et positionné pour réceptionner chaque gobelet libéré.

Le système de l'invention se caractérise en ce que des moyens de commande entraînent le plateau suivant une rotation complète après chaque réception d'un gobelet, des moyens de rétention étant en outre prévus pour retenir le gobelet dans l'espace accessible en vue de son enlèvement par l'utilisateur lorsque la boisson est prête.

L'aspect novateur de l'invention peut être vu dans la commande du déplacement du plateau selon une rotation complète à chaque fois. Cette commande est évidemment beaucoup plus simple à mettre en oeuvre et à gérer, comme on le verra plus en détail dans la suite, beaucoup plus fiable, et ne nécessite guère que l'adjonction d'un système spécifique pour retenir le gobelet dans l'espace accessible. Dans tous les cas, le trajet du plateau est en effet supérieur à celui du gobelet, et il se produit un glissement relatif entre ce dernier et le plateau qui continue sa rotation pendant une période plus ou moins longue selon que le gobelet est issu d'une colonne proche dudit espace, par référence au sens de rotation du plateau, ou non.

Plus précisément, les moyens de commande en rotation sur une révolution du plateau consistent en un électroaimant dont le noyau est logé au repos verticalement dans un orifice pratiqué dans la surface du plateau, ledit noyau étant disposé sous un commutateur de sorte que lorsque l'électroaimant est excité suite à une manipulation de sélection d'une boisson par un utilisateur, le noyau se soulève et s'extrait de l'orifice, actionne le commutateur qui déclenche un moteur d'entraînement du plateau libéré du noyau, et retombe dans l'orifice après une révolution, cessant d'actionner le commutateur et bloquant la rotation du plateau.

La solution choisie est remarquable par sa simplicité, qui permet d'éviter tout recours à un circuit électronique de pilotage du déplacement angulaire du plateau rotatif.

En fait, lorsque le noyau de l'électroaimant revient dans son logement, il désactive le contact du moteur et lance simultanément le programmateur en vue de réaliser les différentes fonctions de distribution de liquide.

Pour assurer le convoyage des gobelets, le plateau est muni d'un rebord externe et d'une paroi interne circulaires en vis-à-vis délimitant un volume d'allure annulaire de réception des gobelets libérés de leurs empilements.

Il est évidemment primordial que les gobelets extraits de chaque empilement puissent rester verticaux, pour conserver leur contenu granuleux ou pulvérulent, et qu'ils soient dès lors guidés lors de la phase finale de chute qui termine le processus d'extraction. C'est notamment l'une des fonctions du rebord externe et de la paroi interne.

Le rebord externe doit également permettre l'accès au gobelet, une fois rempli de liquide, et comporte à cet effet une fenêtre d'accès localisée, lorsque le plateau est immobilisé, au niveau de l'espace accessible depuis l'extérieur de l'automate de distribution de boissons.

Pour remplir sa fonction de guidage, ledit rebord externe est évasé vers le haut, et partiellement localisé sous les empilements de gobelets, de sorte que chaque gobelet inférieur extrait d'un empilement, tombant par gravitation vers le volume de réception, soit dans un premier temps guidé axialement par le gobelet disposé immédiatement au-dessus dans l'empilement, dont le fond est situé sous le niveau du bord libre du rebord, puis simultanément par la pente du rebord qu'il heurte et par ledit gobelet, et retombe enfin vers le fond du volume de réception en gardant le contact avec le seul rebord incliné, sur une hauteur n'excédant pas 15 à 20 mm, le basculement du gobelet étant empêché d'une part vers l'intérieur du plateau par la paroi interne et d'autre part dans une direction tangentielle au rebord par le faible rayon de courbure de celui-ci, qui constitue alors un obstacle au basculement tangentiel.

Dans ce dernier cas, le dimensionnement du plateau joue donc également un rôle, en combinaison avec le dimensionnement et l'orientation du rebord externe et de la paroi interne, dans le processus de réception des gobelets.

Selon une possibilité, le fond du volume de réception comporte des orifices. Ces orifices permettent de vidanger le liquide, en cas de débordement d'un gobelet, ou si l'un des gobelets se renverse dans l'espace d'accès, et permet également un nettoyage facile dudit plateau à l'aide de la tête d'émission du liquide utilisé pour l'obtention des boissons, par émission d'un jet d'eau en l'absence de gobelet.

Un bac de récupération amovible est d'ailleurs localisé sous ledit plateau, afin de recueillir les liquides franchissant les orifices pratiqués dans ce dernier. Un nettoyage régulier, à vide de gobelet, du plateau, permet d'assurer une propreté correcte à la machine, sans qu'il soit nécessaire de la démonter pour la nettoyer, ce qui constitue un avantage supplémentaire de l'invention.

L'eau recueillie dans le bac de récupération s'écoule dans un seau équipé d'un flotteur couplé à un capteur de niveau, qui empêche le fonctionnement de l'automate de distribution de boissons lorsque le seau est rempli.

Selon une configuration possible, les moyens de rétention du gobelet dans l'espace accessible depuis l'extérieur de l'automate consistent en un ergot fixe relativement à ce dernier, et disposé sur la trajectoire du gobelet entraîné par le plateau, bloquant ledit gobelet qui glisse comme mentionné auparavant sur la surface du plateau pendant la fin du cycle de révolution de ce dernier. Le but est double : maintenir le gobelet dans la zone d'accessibilité, quel que soit le mouvement de rotation résiduel que le plateau doit accomplir pour revenir à sa position initiale et se bloquer, et le positionner sous la tête de projection de liquide.

L'invention concerne également un automate de fabrication et de distribution de boissons à partir de poudre ou de grains lyophilisés disposés dans le fond d'un gobelet et dilués dans de l'eau projetée par une tête de projection d'au moins un jet d'eau sous pression, qui comporte un système de convoyage de gobelets selon les caractéristiques décrites ci-dessus.

En somme, le système de l'invention permet d'obtenir une machine qui réalise les mêmes fonctions que les machines de l'art antérieur, en proposant néanmoins un système simplifié, et par conséquent fiabilisé, offrant au surplus des possibilités de nettoyage automatisé qui garantissent une hygiène accrue.

L'invention va à présent être décrite plus en détail, en référence aux figures annexées, pour lesquelles :
- la figure 1 montre, en perspective, un plateau tournant selon l'invention ;
- la figure 2 représente, en coupe, le plateau de la figure 1 ;
- la figure 3 est une vue de dessus dudit plateau ;
- la figure 4 est une vue en perspective du plateau de l'invention surmonté d'une tôle formant la base des empilements de gobelets.

En référence à la figure 1, le plateau (1) comporte une base (2) d'allure annulaire limitée par un rebord extérieur (3) et une paroi interne (4). Le fond (2), le rebord (3) et la paroi (4) définissent un volume dans lequel sont réceptionnés les gobelets extraits de leurs empilements respectifs. Le rebord extérieur (3) comporte une fenêtre (5) qui est toujours localisée, en position de repos du plateau (1) au niveau de l'espace accessible depuis l'extérieur de l'automate de distribution de boissons. Le gobelet, une fois que la boisson a été préparée, est donc saisi par l'utilisateur via cette fenêtre (5).

La paroi interne (4) est prolongée, vers le centre, par une cuvette (6) dont le fond (7) d'allure plane permet notamment la fixation de l'arbre issu du moteur rotatif entraînant le déplacement du plateau (1). Le fond (2) du plateau est muni d'orifices (8) régulièrement espacés, qui permettent de vidanger les liquides éventuellement renversés, ou les jets projetés en vue de son nettoyage.

En référence à la figure 2, il est manifeste que le rebord externe (3) d'une part, et la paroi interne (4) ne sont pas perpendiculaires au fond (2), mais présentent au contraire une certaine pente, qui aide lors du processus de guidage des gobelets qui sont extraits de leurs empilements. Le fond du gobelet en cours de dépilage heurte la face intérieure du rebord externe (3), puis retombe sur le fond (2), en ayant tendance à basculer vers la paroi interne (4). L'écartement entre rebord (3) et paroi (4) est calculé de manière telle que ce basculement est nécessairement limité, et que le gobelet rebondit sur la paroi interne (4), avant de se stabiliser en position verticale sur le fond (2) après quelques oscillations.

Comme on l'a mentionné auparavant, le rayon de courbure à la fois du rebord externe (3) et de la paroi interne (4) est tel que le gobelet ne peut pas davantage basculer sur le fond (2) dans une direction sensiblement tangentielle, car il est alors retenu par la face intérieure du rebord externe (3) dans un secteur angulaire voisin de celui au droit duquel il est supposé se stabiliser.

L'orifice (non représenté), dans lequel repose le noyau de l'électroaimant (également non représenté) est situé sur le fond (7) de la cuvette centrale (6), à proximité de sa périphérie. La figure 3 permet de visualiser un exemple possible de forme d'orifices (8) pratiqués dans le fond (2) du plateau (1).

La figure 4 représente l'agencement relatif entre le plateau (1) d'une part, une platine (9) support de la tête de projection de liquide, bien entendu disposée au même niveau que la fenêtre (5), à l'endroit où le gobelet immobilisé doit être rempli de liquide. Cette platine (9) est elle-même surmontée d'une tôle (10) supportant les empilements de gobelets (non représentés) dont les emplacements sont marqués par les orifices circulaires (11) d'extraction desdits gobelets. L'automate de distribution de boissons selon la présente invention comporte, dans sa porte frontale, deux autres orifices circulaires qui complètent les huit orifices (11) représentés sur la tôle (10), permettant dans ce cas d'aboutir à dix empilements disposés de manière circulaire sur la quasi-totalité d'un cercle, à l'exception de l'emplacement de la platine (9). Dans ce cas, bien entendu, les orifices circulaires situés dans la porte sont localisés au-dessus des portions du volume annulaire compris entre le rebord (3) et la paroi (4) qui sont situées de part et d'autre de ladite platine (9).

Le fonctionnement est le suivant : lorsque l'utilisateur effectue son choix, par pression sur l'un des boutons de commande disponible sur l'extérieur de la porte de l'automate, l'unité centrale de pilotage retransmet l'information à l'un des systèmes d'extraction prévus au bas de chaque empilement, et fixés au support (10). Un gobelet tombe sur le plateau (1), qui le réceptionne en position verticale. Le noyau de l'électroaimant est alors activé, ce qui débloque le plateau tournant (1) d'une part, puis actionne d'autre part un micro-commutateur permettant le démarrage du moteur faisant tourner ledit plateau ainsi débloqué. La rotation du plateau se poursuit tant que le noyau de l'électroaimant ne se retrouve pas au droit de l'emplacement du logement dans lequel il est logé au repos.

Après une rotation complète, le noyau retombe dans ledit logement : le micro-commutateur cesse par conséquent d'être actionné et le moteur s'arrête. Le noyau de l'électroaimant remplit donc une double fonction : d'une part actionner le moteur, et d'autre part réaliser le blocage du plateau (1). Quelle que soit la colonne de gobelets sélectionnée, le plateau (1) effectue donc une rotation complète. Toutefois, le gobelet est maintenu, après un certain trajet rotatif, au niveau de l'espace d'accessibilité, au niveau duquel vient se positionner la fenêtre (5) en fin de rotation du plateau (1). Un ergot (non représenté) maintient le gobelet, qui doit en fait non seulement être positionné dans ledit espace d'accessibilité, mais également en une position correcte par rapport à la buse envoyant le jet de liquide notamment à haute pression en vue du remplissage du gobelet.

La description ci-dessus ne concerne qu'un exemple possible de mise en oeuvre de l'invention, qui n'est nullement exhaustif de celle-ci. Au contraire, l'invention englobe les différentes configurations qui sont à la portée de l'homme de l'art.

## Revendications

1. Système de convoyage de gobelets dans un automate de distribution de boissons comportant des empilements de gobelets correspondant chacun à l'une des boissons disponibles, prévu pour véhiculer un gobelet vers un espace accessible depuis l'extérieur de l'automate en réponse à une sélection opérée par l'utilisateur, chaque empilement de gobelets, positionné de manière fixe par rapport à l'automate, comportant un dispositif propre d'extraction de gobelet, surmontant un plateau horizontal (1) rotatif autour d'un axe parallèle à l'axe des empilements et positionné pour réceptionner chaque gobelet libéré, **caractérisé en ce que** des moyens de commande entraînent le plateau (1) suivant une rotation complète après chaque réception d'un gobelet, des moyens de rétention étant prévus pour retenir le gobelet dans l'espace accessible en vue de son enlèvement par l'utilisateur lorsque la boisson est prête.

2. Système de convoyage de gobelets selon la revendication précédente, **caractérisé en ce que** les moyens de commande en rotation sur une révolution du plateau (1) consistent en un électroaimant dont le noyau est logé au repos verticalement dans un orifice pratiqué dans la surface du plateau (1), ledit noyau étant disposé sous un commutateur de sorte que lorsque l'électroaimant est excité suite à une manipulation de sélection d'une boisson par un utilisateur, le noyau se soulève et s'extrait de l'orifice, actionne le commutateur qui déclenche un moteur d'entraînement du plateau (1) libéré du noyau, et retombe dans l'orifice après une révolution, cessant d'actionner le commutateur et bloquant la rotation du plateau (1).

3. Système de convoyage de gobelets selon l'une des revendications précédentes, **caractérisé en ce que** le plateau (1) est muni d'un rebord externe (3) et d'une paroi interne (4) circulaires en vis-à-vis délimitant un volume d'allure annulaire de réception de chaque gobelet libéré par un empilement.

4. Système de convoyage de gobelets selon la revendication précédente, **caractérisé en ce que** le rebord externe (3) comporte une fenêtre (5) d'accès au volume de réception localisée, lorsque le plateau (1) est immobilisé, au niveau de l'espace accessible depuis l'extérieur de l'automate.

5. Système de convoyage de gobelets selon l'une des revendications précédentes, **caractérisé en ce que** le rebord externe (3) est évasé vers le haut, et partiellement localisé sous les empilements de gobelets, de sorte que chaque gobelet inférieur extrait d'un empilement, tombant par gravitation vers le volume de réception, soit dans un premier temps guidé axialement par le gobelet disposé immédiatement au-dessus dans l'empilement, dont le fond est situé sous le niveau du bord libre du rebord (3), puis simultanément par la pente du rebord (3) qu'il heurte et par ledit gobelet, et retombe enfin vers le fond du volume de réception en gardant le contact avec le seul rebord (3) incliné, sur une hauteur n'excédant pas 15 à 20 mm, le basculement du gobelet étant empêché d'une part vers l'intérieur du plateau par la paroi interne (4) et d'autre part dans une direction tangentielle au rebord (3) par le faible rayon de courbure de celui-ci qui constitue alors un obstacle au basculement tangentiel.

6. Système de convoyage de gobelets selon l'une quelconque des revendications 3 à 5, **caractérisé en ce que** le fond du volume de réception comporte des orifices (8).

7. Système de convoyage de gobelets selon la revendication précédente, **caractérisé en ce que** le plateau (1) surmonte un bac de récupération amovible recueillant le liquide franchissant lesdits orifices (8).

8. Système de convoyage de gobelets selon la revendication précédente, **caractérisé en ce que** l'eau recueillie dans le bac de récupération s'écoule dans un seau équipé d'un flotteur couplé à un capteur de niveau, qui empêche le fonctionnement de l'automate de distribution de boissons lorsque le seau est rempli.

9. Système de convoyage de gobelets selon l'une quelconque des revendications précédentes, **caractérisé en ce que** les moyens de rétention du gobelet dans l'espace accessible depuis l'extérieur de l'automate consistent en un ergot fixe relativement à ce dernier, et disposé sur la trajectoire du gobelet entraîné par le plateau, bloquant ledit gobelet qui glisse sur la surface du plateau (1) pendant la fin du cycle de révolution de ce dernier.

10. Automate de fabrication et de distribution de boissons à partir de poudre ou de grains lyophilisés disposés dans le fond d'un gobelet et dilués dans de l'eau projetée par une tête de projection d'au moins un jet d'eau sous pression, **caractérisé en ce qu'**il comporte un système de convoyage de gobelets selon les revendications précédentes.

## Claims

1. Cup-conveying system in an automatic drinks-dispensing machine, said system having stacks of cups, each of which corresponds to one of the available drinks, and being intended to convey a cup to a space which is accessible from the outside of the automatic machine in response to a selection made by the user, each stack of cups, which is positioned in a fixed manner in relation to the automatic machine, having its own cup-removing device surmounting a horizontal plate (1) which rotates about an axis parallel to the axis of the stacks and is positioned so as to take delivery of each cup released, **characterised in that** control means drive the plate (1) in a complete rotation each time a cup has been received, retaining means being provided in order to retain the cup in the accessible space with a view to its removal by the user when the drink is ready.

2. Cup-conveying system according to the preceding claim, **characterised in that** the means for effecting rotational control over one revolution of the plate (1) consist of an electromagnet whose core is housed, when at rest, vertically in an orifice made in the surface of the plate (1), the said core being disposed below a switch in such a way that, when the electromagnet is energised following a drink-selecting operation by a user, the core rises and moves out of the orifice, actuates the switch which triggers a motor for driving the plate (1) released from the core, and falls back into the orifice after one revolution, thereby ceasing to actuate the switch and stopping the rotation of the plate (1).

3. Cup-conveying system according to one of the preceding claims, **characterised in that** the plate (1) is provided with an outer rim (3) and an inner wall (4) which are circular and face one another, thereby delimiting a volume of annular appearance for receiving each cup released by a stack.

4. Cup-conveying system according to the preceding claim, **characterised in that** the outer rim (3) has a window (5) providing access to the receiving volume, which window is located, when the plate (1) is immobilised, at the space which is accessible from the outside of the automatic machine.

5. Cup-conveying system according to one of the preceding claims, **characterised in that** the outer rim (3) is widened out towards the top and is partially located below the stacks of cups, in such a way that each lower cup removed from a stack, falling towards the receiving volume as a result of gravitational pull, is initially guided axially by the cup which is disposed immediately above it in the stack and the bottom of which is situated below the level of the free edge of the rim (3), and then simultaneously by the slope of said rim (3), against which it knocks, and by the said cup, and finally falls to the bottom of the receiving volume while maintaining contact with the inclined rim (3) alone, over a height which does not exceed 15 to 20 mm, tipping-over of the cup being prevented, on the one hand, towards the inside of the plate by the internal wall (4) and, on the other hand, in a direction tangential to the rim (3) by the latter's low radius of curvature, which then constitutes an obstacle to tangential tipping.

6. Cup-conveying system according to any of claims 3 to 5, **characterised in that** the bottom of the receiving volume has orifices (8).

7. Cup-conveying system according to the preceding claim, **characterised in that** the plate (1) surmounts a detachable recovery tray which collects the liquid that passes through the said orifices (8).

8. Cup-conveying system according to the preceding claim, **characterised in that** the water collected in the recovery tray flows into a bucket equipped with a float coupled to a level sensor which prevents the automatic drinks-dispensing machine from functioning when the bucket is full.

9. Cup-conveying system according to any of the preceding claims, **characterised in that** the means for retaining the cup in the space which is accessible from the outside of the automatic machine consist of a lug which is fixed relative to said space and is disposed on the trajectory of the cup which is driven by the plate, thereby stopping the said cup which slides on the surface of the plate (1) during the end of the latter's cycle of revolution.

10. Automatic machine for making and dispensing drinks from powder or freeze-dried granules which are disposed in the bottom of a cup and diluted in water discharged by a head for discharging at least one jet of water under pressure, **characterised in that** it has a cup-conveying system according to the preceding claims.

## Patentansprüche

1. System zum Transportieren von Bechern in einem Getränkezapfautomat, das Becherstapel enthält, die jeweils einem der verfügbaren Getränke entsprechen und das dazu vorgesehen ist, in Reaktion auf eine von einem Anwender ausgeführte Auswahl einen Becher zu einem Raum zu befördern, der von außerhalb des Automaten zugänglich ist, wobei jeder Becherstapel, der in Bezug auf den Automaten fest positioniert ist, eine eigentliche Becherentnahmevorrichtung aufweist, die über einer horizontalen Platte (1) angebracht ist, die um eine zu der Achse der Stapel parallele Achse drehbar ist und positioniert ist, um jeden freigegebenen Becher aufzunehmen, **dadurch gekennzeichnet, dass** Steuermittel die Platte (1) nach jeder Aufnahme eines Bechers zu einer vollständigen Drehung antreiben, wobei Haltemittel vorgesehen sind, um den Becher in dem zugänglichen Raum zu halten, damit er vom Anwender angehoben werden kann, wenn das Getränk zubereitet ist.

2. Bechertransportsystem nach dem vorhergehenden Anspruch, **dadurch gekennzeichnet, dass** die Mittel zum Steuern einer Umdrehung der Platte (1) aus einem Elektromagneten bestehen, dessen Kern in der Ruhestellung in einer Öffnung, die in der Oberfläche der Platte (1) ausgebildet ist, vertikal aufgenommen ist, wobei der Kern unter einem Schalter angeordnet ist, derart, dass sich der Kern bei einer Erregung des Elektromagneten infolge einer Getränkeauswahl-Manipulation durch einen Anwender erhebt und aus der Öffnung bewegt, den Schalter betätigt, der einen Motor für den Antrieb der vom Kern freigegebenen Platte (1) betätigt, und nach einer Umdrehung in seine Öffnung zurückfällt, wodurch die Betätigung des Schalters endet und die Drehung der Platte (1) blockiert wird.

3. Bechertransportsystem nach einem der vorhergehenden Ansprüche, **dadurch gekennzeichnet, dass** die Platte (1) mit einem kreisförmigen äußeren Rand (3) und einer gegenüberliegenden kreisförmigen inneren Wand (4) versehen ist, die ein Volumen mit ringförmigem Lauf für die Aufnahme jedes von einem Stapel freigegebenen Bechers begrenzen.

4. Bechertransportsystem nach dem vorhergehenden Anspruch, **dadurch gekennzeichnet, dass** der äußere Rand (3) auf Höhe des von außerhalb des Automaten zugänglichen Raums ein Fenster (5) für den Zugang zu dem räumlich begrenzten Aufnahmevolumen bei unbeweglich gemachter Platte (1) aufweist.

5. Bechertransportsystem nach einem der vorhergehenden Ansprüche, **dadurch gekennzeichnet, dass** der äußere Rand (3) nach oben erweitert ist und teilweise unter den Becherstapeln angeordnet ist, derart, dass jeder untere Becher, der aus einem Stapel gezogen wird, durch die Schwerkraft in das Aufnahmevolumen fällt, zunächst durch den direkt über ihm in dem Stapel angeordneten Becher, dessen Boden sich auf Höhe der freien Kante des Randes (3) befindet, axial geführt wird, dann gleichzeitig durch das Gefälle des Randes (3), gegen den er stößt, und durch den Becher geführt wird und schließlich auf den Boden des Aufnahmevolumens unter Aufrechterhaltung des Kontakts mit dem einzigen geneigten Rand (3) auf einer Höhe, die 15 bis 20 mm nicht übersteigt, zurückfällt, wobei die Kippung des Bechers einerseits in das Innere der Platte durch die innere Wand (4) und andererseits in tangential zum Rand (3) durch dessen geringen Krümmungsradius, der somit ein Hindernis für die tangentiale Kippung bildet, verhindert wird.

6. Bechertransportsystem nach einem der Ansprüche 3 bis 5, **dadurch gekennzeichnet, dass** der Boden des Aufnahmevolumens Öffnungen (8) aufweist.

7. Bechertransportsystem nach dem vorhergehenden Anspruch, **dadurch gekennzeichnet, dass** die Platte (1) über einem entnehmbaren Rückgewinnungsbehälter angebracht ist, der die aus den Öffnungen (8) austretende Flüssigkeit sammelt.

8. Bechertransportsystem nach dem vorhergehenden Anspruch, **dadurch gekennzeichnet, dass** Wasser, das in dem Rückgewinnungsbehälter gesammelt wird, in einen Kübel fließt, der mit einem Schwimmer ausgerüstet ist, der mit einem Pegelsensor gekoppelt ist, der den Betrieb des Getränkezapfautomaten verhindert, wenn der Kübel voll ist.

9. Bechertransportsystem nach einem der vorhergehenden Ansprüche, **dadurch gekennzeichnet, dass** die Mittel zum Halten des Bechers in dem von außerhalb des Automaten zugänglichen Raum aus einer zu diesem letzteren relativ festen Ansatz bestehen, die auf der Bahn des durch die Platte angetriebenen Bechers angeordnet ist und den Becher, der auf der Oberfläche der Platte (1) am Ende des Umdrehungszyklus dieser Letzteren gleitet, blockiert.

10. Automat zum Herstellen und Zapfen von Getränken ausgehend von einem Pulver oder von gefriergetrockneten Körnern, die auf dem Boden eines Bechers angeordnet und in dem Wasser aufgelöst werden, das durch einen Kopf zum Ausspritzen wenigstens eines mit Druck beaufschlagten Wasserstrahls ausgespritzt wird, **dadurch gekennzeichnet, dass** er ein Bechertransportsystem nach einem der vorhergehenden Ansprüche umfasst.
